# EUROPÄISCHE PATENTANMELDUNG

(11) **EP 0 410 026 A1**
(43) Veröffentlichungstag der Anmeldung: **30.01.1991**
(21) Anmeldenummer: 89113611.1
(22) Anmeldetag: 24.07.1989
(51) Int. Cl.: F27D 11/12, H05B 6/22, F27B 14/10, F27B 14/04, F27B 14/06

(54) **Induktionsschmelzofen**

(71) Anmelder: VSESOJUZNY NAUCHNO-ISSLEDOVATELSKY PROEKTNO-KONSTRUKTORSKY I TEKHNOLOGICHESKY INST. ELEKTROTERMICHESKOGO OBORUDOVANIA VNIIETO, Moscow 109052 (SU)
(72) Erfinder: Slotintsev, Nikolai Matveevich, Moskovskaya oblast (SU); Rytvin, Evgeny Isaevich, Moscow (SU); Roginsky, Semen Lvovich, Moscow (SU); Shiman, Oleg Petrovich, Vitebskaya oblast (SU); Trofimov, Nikolai Nikolaevich, Zelenograd (SU); Pershin, Viktor Alexandrovich, Moskovskaya oblast (SU); Gubchenko, Alexandr Pavlovich, Moscow (SU); Sheffer, Sergei Leonidovich, Moscow (SU); Kuzovlev, Igor Valentinovich, Moscow (SU); Dreitser, Vladimir Lvovich, Zelenograd Moscow (SU)
(74) Vertreter: Patentanwälte Beetz - Timpe - Siegfried Schmitt-Fumian - Mayr

(57) **Zusammenfassung**

Der erfindungsgemäße Induktionsschmelzofen enthält einen Tiegel (2), dessen Seitenwand durch vertikal angeordnete und miteinander mittels Isolierstoffzwischenlagen (9) innig verbundene Sektionen (4) mit Kühlkanälen (5) gebildet ist. An den Stellen der Anordnung der Isolierstoffzwischenlagen (9) sind auf einer der Seitenflächen jeder Sektion (4) ein Vorsprung (7) und auf der anderen Seitenfläche ein Rücksprung (8) ausgebildet, dessen Konfiguration der Konfiguration der mit diesem zu koppelnden Fläche des Vorsprungs (7) der benachbarten Sektion (4) entspricht. Der Tiegel (2) ist von einem Induktor (1) umschlossen und mit einem gekühlten Metallgespann (3) verbunden. Die Vorsprünge (7) und die Rücksprünge (8) schaffen ein Hindernis auf dem Wege einer Wärmestrahlung einer Metallschmelze (11), die durch unisolierte Abschnitte der gekühlten Sektionen (4) ganz absorbiert wird.

## Beschreibung

Die Erfindung bezieht sich auf Metallschmelzöfen und betrifft insbesondere einen Induktionsschmelzofen und dessen Verwendung.

Es ist ein Induktionsschmelzofen (J. V. Petrov, E. G. Ratnikov "Kholodnye tigli" ("Kalte Tiegel"), 1972, Verlag Energiya" (Moskau), S. 52) bekannt, der einen durch einen Induktor umschlossenen Tiegel enthält, dessen Seitenwand durch vertikal angeordnete Sektionen mit Kühlkanälen gebildet ist. Die Sektionen sind miteinander mit Hilfe von Isolierstoffzwischenlagen innig verbunden. Zum Halten der Metallschmelze im Tiegel dient ein gekühltes Metallgespann.

Der bekannte Induktionsschmelzofen kann nur zum Schmelzen von hochschmelzenden Metallen bei Arbeitstemperaturen von ca. 2000° K eingesetzt werden. Bei höheren Temperaturen hat er eine unzureichende Betriebszuverlässigkeit. Dies ist darauf zurückzuführen, daß die zwischen den Sektionen montierten Isolierstoffzwischenlagen bei den hohen Temperaturen Wärmebelastungen, die bei der Einwirkung einer durch sie geleiteten Wärmestrahlung der den Tiegel ausfüllenden Metallschmelze entstehen, nicht standhalten und ausfallen. Dies führt zu einem Durchbrennen und einer Isolationsbeschädigung beim Induktor bzw. zum Ausfall des letzteren. Darüber hinaus werden beim Vorgang der Herstellung und Montage des Tiegels sowie im Ofenbetrieb zwischen den Sektionen des Tiegels Spalte gebildet, über die sich die Wärmestrahlung der Metallschmelze ausbreitet, wobei sie auf die konstruktiven Bauelemente einwirkt, die sich außerhalb des Tiegels befinden und hierbei erhebliche Wärmebelastungen erfahren, die zu einem Notfall führen können.

Der Erfindung liegt die Aufgabe zugrunde, einen Induktionsschmelzofen mit einer derartigen konstruktiven Ausführung der Sektionen des Tiegels und einer derartigen Anordnung der Isolierstoffzwischenlagen zwischen ihnen zu schaffen, die es gestatten, der Einwirkung der Wärmestrahlung der Metallschmelze auf die Bauelemente des Ofens vorzubeugen, die außerhalb des Tiegels liegen.

Gegenstand der Erfindung, womit diese Aufgabe gelöst wird, ist ein Induktionsschmelzofen, der einen Tiegel, dessen Seitenwand durch vertikal angeordnete und miteinander mittels Isolierstoffzwischenlagen innig verbundene Sek tionen mit Kühlkanälen gebildet ist, einen den Tiegel umschließenden Induktor und ein gekühltes Metallgespann zum Halten einer Metallschmelze im Tiegel enthält, mit dem Kennzeichen, daß an den Stellen der Anordnung der Isolierstoffzwischenlagen auf einer der Seitenflächen jeder Sektion ein Vorsprung und auf der anderen Seitenfläche ein Rücksprung, dessen Konfiguration der Konfiguration der mit diesem zu koppelnden Fläche des Vorsprungs der benachbarten Sektion entspricht, an der Innenoberfläche der Tiegelseitenwand ausgebildet sind.

Die vorliegende Erfindung bietet einen sicheren Schutz für die Bauelemente des Ofens, die sich außerhalb des Tiegels befinden, besonders für den Induktor, gegen eine Wärmestrahlung seitens der Metallschmelze, was es gestattet, die Temperatur im Tiegel auf 3000° K zu erhöhen.

Die vorliegende Erfindung soll nachstehend an einem konkreten Ausführungsbeispiel anhand der Zeichnung näher erläutert werden; darin zeigen:
Fig. 1 eine Gesamtansicht eines Induktionsschmelzofens gemäß der Erfindung im Längsschnitt; und
Fig. 2 einen Teilquerschnitt nach II-II in Fig. 1 mit nur schematisch angedeutetem Induktor.

Der erfindungsgemäße Induktionsschmelzofen enthält einen Induktor 1 (Fig. 1), der einen Tiegel 2 umschließt, und ein gekühltes Metallgespann 3. Die Seitenwand des Tiegels 2 ist durch vertikal angeordnete Metallsektionen 4, vor zugsweise aus Kupfer, mit Kühlkanälen 5 gebildet, die mittels Stutzen 6 mit einem (nicht dargestellten) Kühlmittel-Förderungssystem verbunden sind.

Auf einer der Seitenflächen jeder Sektion 4 (Fig. 2) ist ein Vorsprung 7 und auf der anderen ist ein Rücksprung 8, dessen Konfiguration der Konfiguration der mit diesem zu koppelnden Fläche des Vorsprungs 7 der benachbarten Sektion 4 entspricht, an die Innenoberfläche der Tiegelseitenwand angrenzend ausgebildet. In jedem Spalt zwischen dem Vorsprung 7 und dem Rücksprung 8 sind über die Gesamthöhe der Sektionen 4 Isolierstoffzwischenlagen 9 angeordnet. Die Höhe der Vorsprünge 7 und die Tiefe der Rücksprünge 8 richten sich nach den geometrischen Maßen des Tiegels 2, der Fließfähigkeit der Metallschmelze und ihrer Temperatur. Um eine qualitätsgerechte Montage des Tiegels 2 zu gewährleisten, können die Sektionen 4 in der Weise ausgeführt sein, daß die Spalte an der Verbindungsstelle der Sektionen 4, d. h. zwischen dem Vorsprung 7 und dem Rücksprung 8, eine größere Breite als die Spalte zwischen den Sektionen 4 außerhalb der Verbindungsstelle aufweisen, die auch über die gesamte Höhe der Sektionen 4 mit Isolierstoffzwischenlagen 10 gefüllt sind. Das vorzugsweise aus Kupfer hergestellte gekühlte Gespann 3 ist zum Halten einer Metallschmelze 11 im Tiegel 2 bestimmt.

Der erfindungsgemäße Induktionsschmelzofen arbeitet wie folgt. Auf das zu kühlende Gespann 3 wird eine zu schmelzende Charge aufgelegt. Es wird der Induktor 1 betätigt. In dem Maße der Erhitzung der Charge bildet sich eine Metallschmelze 11, die die Form eines konvexen Meniskus annimmt, dessen Höhe von der Dichte des umzuschmelzenden Metalls und von der Stärke des durch den Induktor 1 erzeugten elektromagnetischen Feldes abhängt. Die Vorsprünge 7 und die Rücksprünge 8 mit den Isolierstoffzwischenlagen 9 schaffen ein Hindernis auf dem Wege einer Wärmestrahlung der Metallschmelze 11, die durch unisolierte Abschnitte der gekühlten Sektionen 4 vollständig absorbiert wird.

Die vorliegende Erfindung gestattet es also, den außerhalb des Tiegels 2 befindlichen Induktor 1 gegen die Wärmewirkung der Schmelze 11 sicher zu schützen, wodurch die Betriebsdauer des Ofens um ein Vielfaches verlängert wird.

Die vorliegende Erfindung kann in Induktionsöfen zum Schmelzen von hochschmelzenden Metallen mit einem gekühlten Metalltiegel angewendet werden.

Die Erfindung kann auch in Vakuuminduktionsöfen für eine Hochtemperaturbehandlung von Graphiterzeugnissen bei der Herstellung von Verbundwerkstoffen bei Temperaturen von ca. 3000° K angewendet werden.

## Patentansprüche

1. Induktionsschmelzofen, der einen Tiegel (2), dessen Seitenwand durch vertikal angeordnete und miteinander mittels Isolierstoffzwischenlagen (9) innig verbundene Sektionen (4) mit Kühlkanälen (5) gebildet ist, einen den Tiegel (2) umschließenden Induktor (1) und ein gekühltes Metallgespann (3) zum Halten einer Metallschmelze (11) im Tiegel (2) enthält,
**dadurch gekennzeichnet,**
daß an den Stellen der Anordnung der Isolierstoffzwischenlagen (9) auf einer der Seitenflächen jeder Sektion (4) ein Vorsprung (7) und auf der anderen Seitenfläche ein Rücksprung (8), dessen Konfiguration der Konfiguration der mit diesem zu koppelnden Fläche des Vorsprungs (7) der benachbarten Sektion (4) entspricht, an der Innenoberfläche der Tiegelseitenwand ausgebildet sind.

2. Induktionsschmelzofen nach Anspruch 1,
dadurch gekennzeichnet,
daß die Sektionen (4) auch außerhalb der Vorsprünge (7) und Rücksprünge (8) mittels Isolierstoffzwischenlagen (10) zwischen ihren Seitenflächen innig miteinander verbunden sind.

3. Verwendung des Induktionsschmelzofens nach Anspruch oder 2 zum Schmelzen von hochschmelzenden Metallen.

4. Verwendung des Induktionsschmelzofens nach Anspruch 1 oder 2 als Vakuuminduktionsofen zur Hochtemperaturbehandlung von Graphiterzeugnissen bei der Herstellung von Verbundwerkstoffen.
